# EUROPÄISCHE PATENTSCHRIFT

(11) **EP 0 843 585 B1**
(45) Veröffentlichungstag und Bekanntmachung des Hinweises auf die Patenterteilung: **10.03.1999**
(21) Anmeldenummer: 95937836.5
(22) Anmeldetag: 24.10.1995
(51) Int. Cl.: A63C 9/00, A63C 5/03

(54) **BINDUNGSBEFESTIGUNGSVORRICHTUNG FÜR EIN SNOWBOARD**
DEVICE FOR SECURING A BINDING TO A SNOWBOARD
DISPOSITIF PERMETTANT DE FIXER UNE FIXATION SUR UN SURF DES NEIGES

(30) Priorität: 25.10.1994 DE 4438149; 16.10.1995 DE 19538469
(43) Veröffentlichungstag der Anmeldung: 27.05.1998
(73) Patentinhaber: Fackeldey, Hans, 85375 Neufahrn (DE)
(72) Erfinder: Fackeldey, Hans, 85375 Neufahrn (DE)
(74) Vertreter: Rutetzki, Andreas, Dipl.-Ing.
(86) Internationale Anmeldenummer: EP9504171
(87) Internationale Veröffentlichungsnummer: WO9612532

(56) Entgegenhaltungen:
- WO-A-89/08480
- DE-A- 4 034 099

## Beschreibung

Die Erfindung betrifft eine Vorrichtung zum Befestigen einer Bindung an einem Snowboard.

Wahrend bei Skiern Bindungen parallel zur Skilängsachse angeordnet sind, sind sie bei einem Snowboard quer zur Snowboard-Längsachse ausgerichtet, insbesondere z.B. unter einem Winkel von maximal 90° zu dieser Längsachse. Die individuelle Querausrichtung der Bindung hängt vom Fahrkönnen des Snowboard-Fahrers ab.

Aufgrund der Querausrichtung der Bindung auf dem Snowboard, ist es für einen Snowboard-Fahrer problematisch, vorhandene, und speziell für Skifahrer ausgelegte Aufstiegshilfen zu verwenden. Um beispielsweise Schlepplifte zum Aufstieg verwenden zu können, muß der Snowboard-Fahrer seine Querpositionierung auf dem Snowboard dadurch kompensieren, daß er den T-Bügel zwischen die Beine nimmt, wobei er dann den Zug der Liftanlage in Querrichtung verkraften muß, was zu einer starken Belastung der Hüftgelenke führt. Außerdem ist diese gezwungenermaßen absolut gelenkfeindliche Haltung bei der Hangauffahrt und speziell beim Liftanstehen äußerst unbequem und kann zu Verkrampfungen führen.

Ein weiterer Nachteil der herkömmlichen Befestigung von Bindungen an einem Snowboard besteht darin, daß die Bindungen relativ aufwendig ummontiert werden müssen, wenn der Snowboard-Fahrer z.B. bei wachsendem Fahrkönnen eine andere Querausrichtung auf dem Snowboard benötigt.

Es sind deswegen Vorrichtungen zur Befestigung einer Bindung an einen Snowboard entwickelt worden, die eine Verstellung der Querausrichtung auf dem Snowboard ermöglichen.

In der amerikanischen Patentschrift US-5,028,068 ist eine Vorrichtung zur Befestigung einer Bindung auf einem Snowboard beschrieben, bei der die Bindung auf einem Drehteller angeordnet ist, der über eine lotrecht verlaufende Drehachse mit dem Snowboard verbunden ist und der über eine Arretiervorrichtung in vorbestimmten Drehpositionen arretierbar ist. Die Arretiervorrichtung besteht dabei aus einem Drahtseil, das in einer Vertiefung am Umfang des Drehtellers geführt ist und mit einer auf dem Snowboard angebrachten Spannvorrichtung verbunden ist. Mit dieser kann das Seil für die Verriegelung gespannt werden und für die Entriegelung und das Drehen des Drehtellers in die gewünschte Position entspannt werden.

Nachteilig an dieser Befestigungsvorrichtung ist die recht unzuverlässige Arretierung des Drehtellers, insbesondere wenn im Gelände Schnee oder Eis am Umfang des Drehtellers zwischen Seil und Drehteller gelangt.

In der französischen Patentanmeldung FR-2 627 097 ist ebenfalls eine Vorrichtung zur Befestigung einer Bindung auf ei nem Snowboard beschrieben, bei der die Bindung auf einem Drehteller angeordnet ist, der über eine lotrecht verlaufende Drehachse mit dem Snowboard verbunden ist und der über eine Arretiervorrichtung in vorbestimmten Drehpositionen arretierbar ist. Die Arretiervorrichtung besteht dabei aus einer gezahnten Fläche, die verschiebbar auf dem Drehteller angebracht ist und in passende zahnförmige Vertiefungen am Umfang der Öffnung, in der der Drehteller auf dem Snowboard geführt ist, eingreift. Über einen Feder- und Klinkenmechanismus, der auf dem Drehteller angebracht ist, können die Zähne der gezahnten Fläche mit den Vertiefungen am Öffnungsumfang in Eingriff gebracht werden oder zum Verdrehen des Drehtellers auch wieder gelöst werden.

Nachteilig an dieser Befestigungsvorrichtung ist, daß um den Klinkenmechanismus zu lösen und die Bindung zu verstellen, der Fahrer seinen Schuh aus der Bindung nehmen muß, da der Klinkenmechanismus für die Entriegelung und Verriegelung des Drehtellers unterhalb des Schuhs angeordnet ist.

Aus der WO 89/08480 ist eine Vorrichtung mit dem Merkmalen des Oberbegriffes des Anspruches 1 bekannt. Der Erfindung liegt die Aufgabe zugrunde, eine Vorrichtung zur Befestigung einer Bindung an einem Snowboard derart weiterzubilden, daß eine verbesserte Kaftübertragung erreicht wird. Die Vorrichtung soll auch unter widrigen Witterungsumständen sicher arretierbar sein und sich verstellen lassen, ohne den Schuh aus der Bindung nehmen zu müssen.

Gelöst wird diese Aufgabe durch die Merkmale des Anspruchs 1. Vorteilhafte Weiterbildungen der Erfindung sind in den Unteransprüchen angegeben.

Die Erfindung schafft eine beliebige Ausrichtbarkeit der Bindung und damit des Fahrers auf einem Snowboard in Gestalt eines dort drehbar angebrachten Drehtellers. Dieser Drehteller erlaubt zum einen eine bequeme und schnelle Einstellbarkeit der Quer- bzw. Abfahrtsposition auf dem Snowboard und andererseits eine problemlose Ausrichtbarkeit der Bindung auf dem Snowboard derart, daß der Snowboard-Fahrer ähnlich ausgerichtet wie der Skifahrer auf dem Snowboard, nämlich parallel zur Snowboard-Längsachse ausgerichtet ist. Dadurch entfällt die absolut gelenkfeindliche Haltung beim Anstehen zu einer Aufstiegshilfe und beim Benutzen der Aufstiegshilfe.

Um eine problemlose Drehverstellbarkeit des Drehtellers jederzeit zu gewährleisten, ist zur lösbaren Arretierung des Drehtellers eine Arretiervorrichtung vorgesehen, die auf dem Drehteller neben der Auflagefläche des Fußes angeordnet ist, sich somit beim Verstellen des Drehtellers immer mitdreht und daher stets bedienbar ist, ohne daß der Schuh aus der Bindung genommen werden muß.

Die Arretiervorrichtung besteht aus einem Hebelmechanismus, bei dem ein Sperrzapfen von oben in passende Aussparungen einer Grundplatte greift und damit den Drehteller in der gewünschten Stellung sehr sicher mit dem Snowboard verbindet, so daß auch hohe Scherkräfte, die bei dynamischer Fahrweise des Boardes auftreten können, gut aufgefangen werden.

Der Sperrzapfen ist mit einem Hebel verbunden, der durch mindestens eine Feder so vorgespannt ist, daß der Sperrzapfen in die entsprechende Aussparung gedrückt wird.

Durch eine Betätigung des Hebels mit dem Fuß oder der Hand, vorzugsweise durch Niederdrücken des Hebels, kann entgegen der Federkraft der Sperrzapfen aus der Aussparung gehoben, der Drehteller verdreht und in der neuen Position durch Loslassen des Hebels der Sperrzapfen wieder in eine Aussparung gebracht werden, so daß der Drehteller nun in der neuen Position wieder sicher verriegelt ist. Dabei muß der Benutzer den Hebel nicht genau an der neuen Position über der Aussparung loslassen. Da der Sperrzapfen eine aberundete Form hat, kann der Sperrzapfen auf der Oberfläche der Grundplatte entlanggleiten, bis er beim Verdrehen des Drehtellers mit dem Fuß durch die Federkraft in das nächste passende Loch gedrückt wird.

Bei der erfindungsgemäßen Arretiervorrichtung müssen, da diese auf dem Drehteller selbst befestigt ist, keine zusätzlichen Vorrichtungen oder Bohrungen auf dem Snowboard angebracht werden, sondern es werden nur die vom Hersteller vorgesehenen Standardbohrungen verwendet, um die Grundplatte, die den Drehteller trägt, auf dem Snowboard zu befestigen. Somit wird die Gefahr umgangen, daß die elastischen Eigenschaften des Snowboards durch zusätzliche Elemente oder Bohrungen verändert werden.

Die Erfindung wird nachfolgend anhand der Zeichnungen näher erläutert; es zeigen:
Fig. 1 eine schematische Aufsicht auf einen Teil eines Snowboards, das mit dem erfindungsgemäßen, die Bindung und die Arretiervorrichtung tragenden Drehteller ausgerüstet ist; und
Fig. 2 eine Schnittansicht entlang der Linie A-A in Fig. 1, in Pfeilrichtung gesehen.

Fig. 1 zeigt den Bindungsbereich eines Snowboards 1. Die Bindung 3 für das Snowboard 1 ist schematisch strichliert in der Längsachse des Snowboards 1 ausgerichtet gezeigt. Die tatsächliche Abfahrtstellung der Bindung liegt je nach Fahrkönnen im Bereich von bis zu ca. 90° relativ zur Längsachse des Snowboards 20.

Die Bindung ist auf einem Drehteller 4 angeordnet,
der um eine Achse 5 drehbar auf dem Snowboard 1 angebracht ist, wobei die Achse 5 vorzugsweise die Längsmittenachse des Snowboards 1 unter 90° schneidet. Die Bindung 3 ist in nicht dargestellter Weise auf dem Drehteller 4, vorzugsweise durch Verschrauben befestigt. Wie aus der Schnittansicht von Fig. 2 hervorgeht, ist eine Grundplatte 8 vorgesehen, die durch Schrauben 17 auf der Oberseite des Snowboards 1 befestigt ist und eine zentrale Bohrung bzw. ein Lager enthält, in der die Achse 5 für den Drehteller 4 gelagert ist, der auf der Grundplatte 8 drehverstellbar aufliegt. Die Drehverstellbarkeit des Tellers 4 erstreckt sich zumindest über einen Bereich von 90° derart, daß die Bindung 3 in einer Extremposition eine Lage von 90° zur Längsachse des Snowboards 1 und in der anderen Extremposition eine Lage parallel zu dieser Achse einnehmen kann. Dadurch läßt sich jede in der Praxis benötigte Position der Bindung 3 realisieren, wobei eine Arretiervorrichtung 10 vorgesehen ist, um den Drehteller 4 in den gewünschten Positionen zu arretieren.

Die in den Fig. 1 und 2 gezeigte Arretiervorrichtung besteht aus einem mit dem Drehteller 4 verbundenen und sich mit ihm drehenden Hebelmechanismus. Der Hebelmechanismus muß dabei so angeordnet sein, daß er sich neben dem Schuh befindet, damit er auch bedient werden kann, wenn der Fahrer sich mit seinem Schuh in der Bindung befindet. Im hier gezeigten Ausführungsbeispiel ist die Arretiervorrichtung auf einer Ausbuchtung 9 des Drehtellers 4 angeordnet. Die Arretiervorrichtung besteht aus dem Sperzzapfen 11, der in Aussparungen 12 der Grundplatte 8 greift. Der Sperrzapfen 11 ist über ein Gelenk 6 beweglich mit einem drehbar gelagerten Hebelarm 7 verbunden. Der Hebelarm und damit auch der Sperrzapfen werden durch mindestens eine Feder 13, hier zwei Schraubeniedern 13, die in länglichen Aussparungen 16 geführt werden, in der Stellung vorgespannt, in der sich der Sperrzapfen 11 in der Aussparung 12 der Grundplatte 8 befindet. Durch ein Betätigen des Hebelarms 7, hier durch ein Niederdrücken, wird entgegen der Federkraft der Sperrzapfen 11 aus der Aussparung 12 gehoben und damit der Drehteller 4 gegenüber der Grundplatte 8 verdrehbar. Das Betätigen des Hebelarmes kann von Hand oder vorzugsweise mit dem Fuß erfolgen. Der Drehteller 4 und damit die Bindung 3 können nun durch den Benutzer gedreht werden, der zu diesem Zweck mit einem Fuß in der Bindung 3 verbleibt. Sobald die erwünschte Position erreicht ist, gibt der Benutzer den Hebelarm 7 frei, woraufhin der Sperrzapfen 11 in die entsprechende Aussparung 12 einrastet.

Der Sperrzapfen 11 ist vorzugsweise konisch und mit einer abgerundeten Spitze ausgestaltet. Die Aussparungen 12 befinden sich üblicherweise nur in der Grundplatte 8, um, wie oben schon erwähnt, zusätzliche Bohrungen in der Oberfläche des Snowboards zu vermeiden.

Soll zusätzlich die Stabilität der Zapfenverbindung noch erhöht werden, kann mittels geeigneter Befestigungsvorrichtungen, hier im Ausführungsbeispiel Schrauben 19, am Drehteller 4 im Bereich des äußeren Umfangs noch ein Drehring 18 befestigt sein. Dieser Drehring 18 erstreckt sich dabei nach innen bis unter einen Vorsprung der Grundplatte 8. Der Drehring 18 besitzt nun ebenfalls unterhalb des Sperrzapfens 11 eine Aussparung 15, die derart angeordnet ist, daß ein längerer Sperrzapfen 11 beim Einrasten sich nicht nur in die Aussparung 12 sondern auch in die sich dann darunter befindliche Aussparung 15 erstreckt.

Der gesamte Arretiermechanismus 10 kann durch eine darüber angebrachte Abdeckung 14 gegen Witterungseinflüsse geschützt sein.

Insgesamt gibt die Erfindung eine Vorrichtung für die verdrehbare Befestigung einer handelsüblichen Bindung an einem Snowboard an, die sich leicht verstellen laßt, auch ohne den Schuh aus der Bindung zu nehmen, die auch unter widrigen Witterungsverhältnissen eine stabile Arretierung erlaubt und die einfach auf handelsüblichen Snowboards angebracht werden kann, ohne daß zusätzliche Löcher gebohrt oder zuzsätzliche Einrichtungen angebracht werden müssen.

Die Konstruktion einer Bindung, in der der gesamte Mechanismus integriert ist, ist ebenfalls möglich.

## Patentansprüche

1. Vorrichtung zur verdrehbaren Befestigung einer Bindung an einem Snowboard mit einem die Bindung tragenden Drehteller (4), der um eine um eine lotrecht zur Oberfläche des Snowboards (1) verlaufende Drehachse (5) auf dem Snowboard angebracht und in vorbestimmten Drehpositionen mittels einer Arretiervorrichtung (10) arretierbar ist, wobei die Arretiervorrichtung aus einem mit dem Drehteller (4) verbundenen und sich mit dem Drehteller (4) bewegenden Hebelmechanismus besteht, bei der ein an dem Drehteller (4) angeordneter Sperrzapfen (11) in Aussparungen (12) greift, die an einer den Drehteller (4) tragenden Grundplatte (8) angeordnet sind, dadurch gekennzeichnet, daß der Drehteller (4) einen Drehring (18) aufweist, der sich nach innen zur Achse des Drehtellers (4) hin unter einen umlaufenden Vorsprung der Grundplatte 8 erstreckt.

2. Vorrichtung nach Anspruch 1, dadurch gekennzeichnet, daß die Arretiervorrichtung (10) auf einer sich vom Umfang des Drehtellers weg erstreckenden, mit dem Drehteller verbundenen Ausbuchtung (9) angeordnet ist.

3. Vorrichtung nach Anspruch 1 oder 2, dadurch gekennzeichnet, daß der Hebelmechanismus aus einem mit der Hand oder mit dem Fuß betätigbaren, drehbar gelagerten Hebelarm (7) besteht, der entgegen der Kraft mindestens einer Feder (13) betätigt wird und den an ihm befestigten Sperrzapfen (11) aus der Aussparung (12) auf der Grundplatte (8) hebt, womit der Drehteller (4) verdrehbar ist.

4. Vorrichtung nach Anspruch 3, dadurch gekennzeichnet, daß es sich bei der Feder (13) um eine in einem Führungsloch (16) angeordnete Schraubenfeder handelt.

5. Vorrichtung nach Anspruch 3 oder 4, dadurch gekennzeichnet, daß der Hebelarm (7) und der Sperrzapfen (11) durch ein Gelenk (6) miteinander verbunden sind.

6. Vorrichtung nach einem der vorhergehenden Ansprüche, dadurch gekennzeichnet, daß über dem Arretiermechanismus (10) eine Abdeckung (14)angeordnet ist.

7. Vorrichtung nach einem der vorhergehenden Ansprüche, dadurch gekennzeichnet, daß der Sperrzapfen (11) konisch ist und eine leicht abgerundete Spitze aufweist, und insbesondere oberhalb des Drehtellers angeordnet ist.

8. Vorrichtung nach einem der vorhergehenden Ansprüche, dadurch gekennzeichnet, daß sich der Drehring (18) mit dem Drehteller (4) dreht und unterhalb des Sperrzapfens (11) eine Aussparung (15) aufweist, so daß im verriegelten Zustand der Sperrzapfen (11) sowohl in die Aussparungen (12) der Grundplatte (8) als auch in die Aussparung (15) des Drehrings (18) greift.

9. Vorrichtung nach einem der vorhergehenden Ansprüche, dadurch gekennzeichnet, daß die Grundplatte (8) mit mindestens vier Schrauben (17) am Snowboard befestigt ist.

10. Vorrichtung nach einem der vorhergehenden Ansprüche 1 bis 9, dadurch gekennzeichnet, daß der Drehring (18) an der Unterseite des Drehtellers (4), insbesondere am äußeren Umfangsbereich befestigt ist.

## Claims

1. Device for rotatably securing a binding to a snowboard with a rotary plate (4) supporting the binding and mounted rotating about a rotational axis (5), which runs perpendicular to the surface of the snowboard (1), wherein the rotary plate (4) may be locked in predetermined rotating positions by means of a locking device (10), the locking device consists of a lever mechanism which is connected with the rotary plate (4) and moving with the rotary plate (4), and with a locking pin (11) mounted on the rotary plate (4) which engages in recesses (12) provided on a base plate (8) supporting the rotary plate (4), characterised in that the rotary plate (4) is equipped with a rotating ring (18) which extends inward to the axis of the rotary plate (4) under an encircling projecting part in the base plate (8).

2. Device according to claim 1, characterized in that the locking device (10) is provided on an indentation (9) combined with the rotary plate and extending away from the periphery of the rotary plate.

3. Device according to claims 1 or 2, characterized in that the lever mechanism consists of a rotatably mounted lever arm (7), which may be operated manually or with a foot, and which is operated against the force of at least one spring (13) and lifts the locking pin (11) attached thereon out of the recess (12) in the base plate (8), which makes it possible that the rotary plate (4) can be rotated.

4. Device according to claim 3, characterized in that the spring (13) is a helical spring provided in a pilot hole (16).

5. Device according to claims 3 or 4, characterized in that the lever arm (7) and the locking pin (11) are connected by means of a joint (6).

6. Device according to one of the preceding claims, characterized in that a cover (14) is provided over the locking mechanism (10).

7. Device according to one of the preceding claims, characterized in that the locking pin (11) is conical and has a slightly rounded tip and is specifically provided above the rotary plate.

8. Device according to one of the preceding claims, characterized in that the rotating ring (18) rotates with the rotary plate (4) and is provided with a recess (15) located below the locking pin (11) so that in locked position the locking pin (11) engages both in the recesses (12) in the base plate (8) and in the recess (15) in the rotating ring (18).

9. Device according to one of the preceding claims, characterized in that the base plate (8) is connected to the snowboard with at least four screws (17).

10. Device according to one of the preceding claims 1 through 9, characterized in that the rotating ring (18) is mounted on the underside of the rotary plate (4), specifically in the range of the outer periphery.

## Revendications

1. Dispositif destiné à arrimer une fixation pouvant pivoter sur un surf des neiges, avec une plaque tournante (4) supportant la fixation, laquelle plaque est disposée, sur le surf des neiges, autour d'un axe de rotation (5) perpendiculaire à la surface du surf des neiges (1) et peut être bloquée dans des positions de rotation prédéterminées à l'aide d'un dispositif de blocage (10), le dispositif de blocage étant constitué d'un mécanisme à levier relié à la plaque tournante (4) et se déplaçant avec la plaque tournante (4), un taquet (11) disposé au niveau de la plaque tournante (4) mordant dans des évidements (12) disposés sur un socle (8) supportant la plaque tournante (4), caractérisé en ce que la plaque tournante (4) présente une couronne tournante (18) qui s'étend vers l'intérieur en direction de l'axe de la plaque tournante (4) sous une saillie périphérique du socle (8).

2. Dispositif selon la revendication 1, caractérisé en ce que le dispositif de blocage (10) est disposé sur une indentation (9) reliée à la plaque tournante et s'écartant du contour de la plaque tournante.

3. Dispositif selon l'une quelconque des revendications 1 ou 2, caractérisé en ce que le mécanisme à levier est constitué d'un bras de levier (7) logé de manière à pouvoir pivoter et pouvant être actionné par la main ou le pied, ce bras est actionné à l'encontre de la force d'au moins un ressort (13) et soulève le taquet (11) y étant fixé, de manière à le dégager de l'évidement (12) du socle (8), la plaque tournante (4) étant ainsi libéré en rotation.

4. Dispositif selon la revendication 3, caractérisé en ce que le ressort (13) consiste en un ressort à boudins logé dans un orifice de guidage (16).

5. Dispositif selon la revendication 3 ou 4, caractérisé en ce que le bras de levier (7) et le taquet (11) sont reliés par une articulation (6).

6. Dispositif selon l'une quelconque des revendications précédentes, caractérisé en ce qu'un cache (14) recouvre le mécanisme de blocage (10).

7. Dispositif selon l'une quelconque des revendications précédentes, caractérisé en ce que le taquet (11) présente une forme conique et possède une pointe légèrement arrondie, et il est essentiellement agencé au-dessus de la plaque tournante.

8. Dispositif selon l'une quelconque des revendications précédentes, caractérisé en ce que la couronne tournante (18) tourne avec la plaque tournante (4), et présente un évidement (15) en dessous du taquet (11), de telle sorte qu'à l'état verrouillé, le taquet (11) morde dans les évidements (12) du socle (8) mais également dans l'évidement (15) de la couronne tournante (18).

9. Dispositif selon l'une quelconque des revendications précédentes, caractérisé en ce que le socle (8) est fixé au surf des neiges à l'aide d'au moins quatre vis (17).

10. Dispositif selon l'une quelconque des revendications 1 à 9, caractérisé en ce que la couronne tournante (18) est fixée à la partie inférieure de la plaque tournante (4), en particulier à la zone périphérique extérieure.
